# FASCICULE DE BREVET EUROPEEN

(11) **EP 0 230 177 B1**
(45) Date de publication et mention de la délivrance du brevet: **18.01.1989**
(21) Numéro de dépôt: 86402679.4
(22) Date de dépôt: 03.12.1986
(51) Int. Cl.: F01D 11/08, F04D 29/56

(54) **Dispositif de réglage des jeux radiaux entre rotor et stator d'un compresseur**
Einrichtung zur Regelung des Radialspiels zwischen den Blattspitzen eines Kompressorrotors und dem Statorgehäuse
Tip sealing control for a compressor

(30) Priorité: 18.12.1985 FR 8518749
(43) Date de publication de la demande: 29.07.1987
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Lardellier, Alain Marie Joseph, F-77000 Melun (FR)
(74) Mandataire: Moinat, François

(56) Documents cités:
- FR-A- 2 535 795
- GB-A- 2 068 470
- GB-A- 2 099 515
- GB-A- 2 108 591
- US-A- 3 085 398
- US-A- 4 127 357

## Description

L'invention concerne un compresseur haute pression d'une turbomachine munie d'un dispositif de réglage des jeux radiaux entre rotor et stator, le carter du compresseur étant constitué d'une enveloppe intérieure formée de segments coniques portant les étages statoriques séparés par les anneaux d'étanchéité, et une enveloppe extérieure à laquelle sont fixés les segments par des moyens de réglage radial.

Les turbomachines de technologie avancée fonctionnent à des niveaux de température élevés, de l'ordre de 700_{°}C, à la sortie du compresseur haute pression, de sorte qu'il est indispensable, si l'on veut obtenir un bon rendement de la machine, de prévoir des dispositifs capables d'optimiser les jeux résultant des différences de dilatation, entre rotor et stator.

On connaît de tels dispositifs, par exemple des brevets français 2 534 982 et 2 535 795, constitués de supports qui maintiennent les segments cylindriques de l'enveloppe intérieure accrochés à l'enveloppe extérieure. Le jeu radial, entre les aubes du rotor et les anneaux d'étanchéité du stator, ainsi qu'entre les aubes du stator et les joints d'étanchéité du rotor, est réglé par action d'un flux d'air chaud ou froid dirigé contre les supports ou contre l'enveloppe extérieure.

Le rattrapage de jeu est d'autant plus efficace, que le matériau constituant les supports ou l'enveloppe a un coefficient de dilatation important et qu'il répond plus rapidement aux variations de température de l'air injecté, ce qui n'est généralement pas le cas.

Ce procédé présente l'inconvénient d'une consommation accrue d'air perdu par suite du mode de réglage par variation des dimensions géométriques des supports obtenue par échange thermique avec un flux d'air.

Afin de supprimer ces inconvénients, on a mis au point des dispositifs mécaniques de réglage des jeux tels que ceux décrits dans les brevets britanniques 2.068.470 et 2.108.591.

Les anneaux d'étanchéité des aubes de rotor, prévus sur le stator sont constitués de segments portant sur leurs bords axiaux des languettes et des fentes coopérantes assurant leur étanchéité mutuelle et leur mouvement relatif. Dans le premier de ces brevets, les segments portent sur leur surface extérieure des rampes dentées et sur leurs bords périphériques des tétons coopérant avec des glissières obliques prévues dans les bords des viroles aval et amont. Des roues dentées, dont l'axe tourillonne dans des brides fixées sur les viroles permettent, par action sur les rampes dentées, le déplacement radial des segments. Dans une deuxième forme de réalisation, les segments sont suspendus à un anneau par des biellettes.

Un système d'engrenage commande la rotation de l'anneau qui entraîne les biellettes fixées aux segments en produisant un déplacement radial de ceux- ci de manière à régler le jeux anneaux-aubes.

Le deuxième brevet décrit un système dans lequel les segments d'étanchéité sont fixés à l'extrémité d'un des bras de leviers coudés mobiles autour d'axes fixes, dont l'extrémité de l'autre bras est entraînée par des barres de commandes actionnées par des vérins. Le déplacement circonférentiel des barres produit, par l'intermédiaire des leviers coudés, un déplacement radial des segments d'étanchéité.

Ces divers dispositifs présentent l'inconvénient d'être montés entre deux enveloppes formant le carter, ce qui implique de nombreuses traversées de cloison pouvant occasionner un niveau de fuite important. En outre certains de ces dispositifs comportent de nombreuses pièces mécaniques, ce qui accroît les risques de panne.

L'invention propose un dispositif de réglage de jeux simple, robuste et dont les organes de commande disposés sur l'enveloppe extérieure du carter, sont facilement accessibles.

Le dispositif selon l'invention est remarquable en ce que les moyens de réglage sont constitués pour chaque segment de biellettes maintenues d'une part aux bords amont et aval de l'enveloppe extérieure par des axes deux à deux coaxiaux et d'autre part aux bords amont et aval des segments, les biellettes formant les côtés de deux parallélogrammes déformables, un parallélogramme amont et un aval, une biellette de chaque parallélogramme étant fixée à un arbre de commande monté sur la surface extérieure de l'enveloppe extérieure de manière que la rotation axiale de l'arbre entraîne la rotation des biellettes qui lui sont fixées et des autres biellettes libres par déformation des parallélogrammes résultant en une variation radiale de la position des segments.

Les explications et figures données ci-après, à titre d'exemple, permettront de comprendre comment l'invention peut être réalisée.
La figure 1 est une vue partielle en coupe longitudinale d'un compresseur de turbomachine comportant un dispositif selon l'invention.
La figure 2 est une vue partielle en perspective d'un dispositif de réglage de jeu selon l'invention.

La figure 1 est une vue partielle en coupe longitudinale d'une turbomachine montrant une partie du compresseur basse pression 1, le compresseur haute pression 2 et une partie du diffuseur 3.

Le compresseur haute pression 2 comporte:
- une enveloppe ou carter extérieur 4 sensiblement cylindrique muni à ses extrémités de brides 5, 6 assurant sa liaison étanche avec: en amont, une bride complémentaire 7 du carter 8 du compresseur basse pression et en aval avec une bride complémentaire 9 du carter du diffuseur 3;
- une enveloppe intérieure 10, fixée à l'enveloppe extérieure par l'intermédiaire de moyens de réglage radial du jeu. Cette enveloppe est formée, selon la forme de réalisation représentée, de six segments 11, de surface tronconique, disposés concentriquement à l'axe du compresseur. Les segments sont réalisés en un matériau à faible coefficient de dilatation. Les bords longitudinaux des segments présentent des gorges 12 qui sont équipées, deux à deux, de joints coulissants 13 assurant l'étanchéité et la continuité de l'enveloppe intérieure et permettant le déplacement tangentiel des segments les uns par rapport aux autres. L'enveloppe intérieure porte les rangées d'aubes statoriques 14 séparées par des anneaux d'étanchéité 15 susceptibles de coopérer avec les extrémités des aubes rotoriques 16. Les anneaux d'étanchéité sont formés, comme connu d'un matériau abradable.

Eventuellement la surface extérieure de l'enveloppe intérieure 10 reçoit un calorifugeage 17 maintenu entre les nervures de raidissement 18.

L'espace 19, compris entre l'enveloppe intérieure 11 et l'enveloppe extérieure 4 est refroidi par un flux d'air prélevé à la sortie du compresseur basse pression. Un collecteur d'air basse pression 20 est prévu à la partie amont de l'enveloppe extérieure 4 du compresseur pour l'alimentation et le refroidissement de divers organes de la turbomachine.

Les moyens de réglage du jeu radial entre stator et rotor du compresseur, selon l'invention, sont constitués par des biellettes 21 à 24 maintenant les segments 11, formant l'enveloppe intérieure du compresseur, suspendus à l'enveloppe extérieure 4. La face extérieure du segment 11 près de ses bords amont 25 et aval 26 porte des chapes 27 formant des paliers axialement alignés, retenant un axe 28 autour duquel pivote librement une des extrémités des biellettes. Une des paires de biellettes par exemple 23, 24 coopérant avec deux paliers axialement alignés portent à leur autre extrémité des axes 29 qui pivotent dans des paliers coaxiaux prévus dans les faces radiales des brides amont 5 et aval 6 de l'enveloppe extérieure 4. L'autre paire de biellettes par exemple 21, 22 ont leurs autres extrémités solidaires d'un arbre de commande 30 pivotant dans des paliers coaxiaux prévus dans les faces radiales des brides amont 5 et aval 6. L'arbre de commande 30 porte un levier double 31 susceptible d'être actionné par des moyens d'actionnement 32.

Les faces radiales des brides amont 5 et aval 6, dans lesquelles sont prévus les paliers des axes des biellettes, portent des logements, ou des moyens équivalents permettant le logement des extrémités des biellettes. Selon la forme de réalisation représentée, les brides amont 5 et aval 6 portent un décrochement 33 le long du bord central qui assure le logement des biellettes. Eventuellement les faces radiales des brides 7 du compresseur basse pression 1 et 9 du carter du diffuseur 3 portent coaxiale- ment avec l'arbre de commande 30 des paliers 34 dans lesquels se logent les extrémités saillantes de l'arbre.

La hauteur des brides de fixation de l'enveloppe extérieure 4 du compresseur haute pression au carter du compresseur basse pression 1 et au carter du diffuseur 3 est prévue de manière à permettre le passage de l'arbre de commande au-dessus de la surface extérieure de l'enveloppe extérieure 4.

Les biellettes 21 et 22 qui seront dénommées "biellettes de commande" sont solidarisées à l'arbre 30, de manière connue et de préférence, par des cannelures.

Les biellettes 23 et 24 seront dénommées "biellettes suiveuses".

Les moyens d'actionnement 32 sont constitués selon une forme de réalisation par des vérins à vis, un par segment, reliés par un flexible, ou selon une autre forme de réalisation par un vérin unique lié à un anneau de synchronisation agissant sur les leviers des arbres de commande et sur les biellettes de commande auxquels ils sont associés.

Les segments 11, constituant l'enveloppe intérieure du compresseur, sont suspendus à l'enveloppe externe 4 par deux parallélogrammes déformables, l'un à l'amont et l'autre à l'aval. Les côtés de ces parallélogrammes sont formés respectivement par les biellettes 21 et 23, et 22 et 24 et les portions d'enveloppe extérieure et du segment compris entre les points de suspension des biellettes. Il s'en suit que les segments 11 se déplacent parallèlement à eux-mêmes dans le sens radial.

Une rotation des biellettes de commande 21, 22 entraîne la déformation des parallélogrammes et une modification de la distance séparant la surface intérieure des segments des extrémités des aubes du rotor.

Selon l'exemple d'application, une rotation de 30_{°} des biellettes de commande correspond à un déplacement radial de 1,5 mm du segment, ce qui est suffisant pour assurer un réglage optimum des jeux.

Les axes 28, 29 des biellettes sont disposés suivant deux cylindres théoriques parallèles. En conséquence les déplacements radiaux des bords amont et aval des segments 11 sont les mêmes.

En variante cependant, ces axes peuvent être disposés suivant un cône et dans ce cas, les biellettes peuvent avoir une longueur différente à l'amont et à l'aval.

Les moyens d'actionnement sont susceptibles d'être asservis à divers paramètres de fonctionnement tels que le régime, la température et/ou la pression de sortie du compresseur. A cette fin, le calculateur de bord comporte un programme, intégrant un modèle du comportement thermique de la machine, qui commande l'action du ou des vérins en conséquence.

Les moyens d'actionnement peuvent, selon une autre forme de réalisation, être asservis, en temps réel, à la mesure des jeux, au moyens de capteurs de type connu tels que des capteurs à contact, capacitifs, des accélérateurs, etc...

## Revendications

1. Compresseur haute pression d'une turbomachine munie d'un dispositif de réglage des jeux radiaux entre rotor et stator, le carter du compresseur étant constitué d'une enveloppe intérieure formée de segments coniques portant les étages statoriques séparés par des anneaux d'étanchéité coopérant avec les aubes des étages rotoriques, et une enveloppe extérieure à laquelle sont fixés les segments par des moyens de réglage radial du jeu, caractérisé en ce que les moyens de réglage sont constitués pour chaque segment de biellettes (21 à 24) maintenues d'une part aux bords amont (5) et aval (6) de l'enveloppe extérieure (4) par des axes (29, 30) deux à deux coaxiaux et d'autre part aux bords amont (25) et aval (26) des segments (11), les biellettes formant les côtés de deux parallélogrammes déformables, un parallélogramme amont et un aval, une biellette (21, 22) de chaque parallélogramme étant fixée à un arbre de commande (30) monté sur la surface extérieure de l'enveloppe extérieure (4) de manière que la rotation axiale de l'arbre entraîne la rotation des biellettes qui lui sont fixées et des autres biellettes libres par déformation des parallélogrammes résultant en une variation radiale de la position des segments.

2. Compresseur selon la revendication 1, l'enveloppe extérieure portant à ses extrémités radiales des brides amont (5) et aval (6) assurant sa fixation au carter d'un compresseur basse pression en amont et au carter d'un diffuseur en aval, caractérisé en ce que les biellettes (21-24) sont maintenues
- d'une part à l'enveloppe extérieure par des axes (29, 30) dont les paliers sont formés dans les faces radiales des brides amont (5) et aval (6), les paliers prévus dans une bride, étant coaxiaux aux paliers prévus dans l'autre bride, l'arbre (30) formant l'axe de deux biellettes (21, 22) étant commandé par des moyens d'actionnement (32) par l'intermédiaire d'un levier de commande (31) qui lui est fixé ;
- d'autre part, à des axes (28) qui pivotent librement dans des paliers coaxiaux prévus dans des chapes (27) solidaires de la surface extérieure des segments (11).

3. Compresseur selon la revendication 2, caractérisé en ce que les faces radiales des brides amont (5) et aval (6) de l'enveloppe extérieure (4) portent des logements pour l'extrémité des biellettes (21-24).

4. Compresseur selon la revendication 3, caractérisé en ce que les logements sont constitués par un décrochement (33) prévu le long du bord central des brides.

5. Compresseur selon la revendication 3 ou 4, caractérisé en ce que des paliers (34) coaxiaux à l'arbre de commande (30) sont prévus dans les faces radiales des brides (7) du compresseur basse pression (1) et (8) du carter de diffuseur (3), lesdits paliers coopérant avec les extrémités de l'arbre de commande.

6. Compresseur selon l'une des revendications précédentes, caractérisé en ce que les moyens d'actionnement (32) sont constitués par des vérins à vis synchronisés par des flexibles.

7. Compresseur selon l'une des revendications 1 à 5, caractérisé en ce que les moyens d'actionnement (32) sont constitués d'un vérin unique actionnant un anneau de synchronisation lié aux leviers de commande des arbres de commande des biellettes de commande (21, 22).

8. Compresseur selon la revendication 6 ou 7, caractérisé en ce que le ou les vérins sont asservis à un calculateur intégrant les paramètres de fonctionnement et un modèle thermique de la turbomachine.

9. Compresseur selon la revendication 6 ou 7, caractérisé en ce que le ou les vérins sont asservis à un capteur assurant la mesure en temps réel des jeux effectifs.

## Patentansprüche

1. Hochdruckverdichter für eine Turbomaschine mit einer Einrichtung zur Regelung des Radialspiels zwischen Rotor und Stator, wobei das Gehäuse des Verdichters aus folgenden Teilen besteht: einer Innenhülle, die aus konischen Segmenten gebildet ist, die die Statorstufen tragen, die durch mit den Schaufeln der Rotorstufen zusammenwirkende Dichtungsringe getrennt sind, und einer Außenhülle, an der die genannten Segmente über Mittel zur Regelung des radialen Spiels befestigt sind, dadurch gekennzeichnet, daß die Mittel zur Regelung des Radialspiels für die einzelnen Segmente jeweils aus Schwingarmen (21 bis 24) bestehen, die einerseits durch paarweise zueinander koaxiale Achsen (29, 30) an dem stromaufwärtigen Rand (5) und dem stromabwärtigen Rand (6) der Außenhülle (4) und andererseits an dem stromaufwärtigen Rand (25) bzw. dem stromabwärtigen Rand (26) der Segmente gehalten sind, und daß die Schwingarme die Seiten zweier deformierbarer Parallelogramme, nämlich eines stromaufwärtigen und eines stromabwärtigen Parallelogramms, bilden, wobei ein Schwingarm (21,22) jedes Parallelogramms an einer Steuerwelle (30) fixiert ist, die an der Außenseite der Außenhülle (4) derart montiert ist, daß die axiale Rotation der Welle eine Rotation der an ihr befestigten Schwingarme und durch Verformung der Parallelogramme eine Bewegung der anderen, freien Schwingarme und damit eine Änderung der radialen Position der Segmente bewirkt.

2. Verdichter nach Anspruch 1, bei dem die Außenhülle an ihren radialen Endbereichen stromaufwärtige und stromabwärtige Flansche (5 bzw. 6) trägt, die zu ihrer Befestigung an dem Gehäuse eines stromaufwärts gelegenen Niederdruckverdichters bzw. an dem Gehäuse eines stromabwärts gelegenen Diffusors dienen, dadurch gekennzeichnet, daß die Schwingarme (21 bis 24) in folgender Weise gehalten sind:
- einerseits an der Außenhülle durch Achsen (29, 30), deren Lager in den radialen Seiten der stromaufwärtigen und stromabwärtigen Flansche (5 bzw. 6) ausgebildet sind, wobei die an einem Flansch vorgesehenen Lager koaxial zu den an dem anderen Flansch vorgesehenen Lagern angeordnet sind und die die Achsen zweier Schwingarme (21, 22) bildende Welle (30) über einen fest mit ihr verbundenen Betätigungshebel (21) durch Antriebsmittel (32) betätigbar ist, und
- andererseits an Achsen (28), die frei schwenkbar in Lagern angeordnet sind, die in mit der Außenfläche der Segmente (11) verbundenen Bügeln (27) vorgesehen sind.

3. Verdichter nach Anspruch 2, dadurch gekennzeichnet, daß die radialen Seiten der stromaufwärtigen und stromabwärtigen Flansche (5 bzw. 6) der Außenhülle (4) Aufnahmen für die Enden der Schwingarme (21 bis 24) tragen.

4. Verdichter nach Anspruch 3, dadurch gekennzeichnet, daß die Aufnahmen von einem längs des zentralen Randes der Flansche angeordneten Absatz (33) gebildet sind.

5. Verdichter nach Anspruch 3 oder 4, dadurch gekennzeichnet, daß die koaxialen Lager (34) der Steuerwelle (30) in den radialen Flächen der Flansche (7, 8) des Niederdruckverdichters (1) bzw. des Diffusorgehäuses (3) angeordnet sind und daß diese Lager mit den Enden der Steuerwelle (30) zusammenwirken.

6. Verdichter nach einem der vorhergehenden Ansprüche, dadurch gekennzeichnet, daß die Antriebsmittel (32) von durch flexible Wellen synchronisierten Spindelwinden gebildet sind.

7. Verdichter nach einem der Ansprüche 1 bis 5, dadurch gekennzeichnet, daß die Antriebsmittel (32) aus einer einzigen Winde bestehen, die einen mit den Betätigungshebeln der Steuerwellen der Schwingarme (21, 22) verbundenen Synchronisationsring antreibt.

8. Verdichter nach Anspruch 6 oder 7, dadurch gekennzeichnet, daß die Winde oder die Winden von einem Rechner gesteuert werden, der die Funktionsparameter und ein thermisches Modell der Turbomaschine einbezieht.

9. Verdichter nach Anspruch 6 oder 7, dadurch gekennzeichnet, daß die Winde oder die Winden von einem Sensor gesteuert werden, der die Messung der effektiven Spiele in Echtzeit ermöglicht.

## Claims

1. High pressure compressor of a turbomachine provided with a device for regulating the radial clearances between rotor and stator, the compressor casing being composed of an inner shell formed of conical segments carrying the stator stages separated by sealing rings cooperating with the blades of the rotor stages, and an outer shell to which the segments are fixed by radial clearance adjustment means, characterized in that the adjustment means are composed, for each segment, of links (21 to 24) held on the one hand on the upstream (5) and down- stream (6) edges of the outer shell by pairs of coaxial pins (29, 30), and on the other hand on the upstream (25) and downstream (26) edges of the segments (11), the links forming the sides of two deformable parallelograms, namely one upstream and one downstream parallelogram, one link (21, 22) of each parallelogram being fixed to a drive shaft (30) mounted on the outer surface of the outer shell (4) in such a manner that the axial rotation of the shaft brings about the rotation of the links fixed to it and of the other, free links through the deformation of the parallelograms, resulting in a radial variation of the position of the segments.

2. Compressor according to Claim 1, in which the outer shell carries at its radial ends upstream (5) and down-stream (6) flanges fastening it to the casing of a low pressure compressor on the upstream side and to the casing of a diffuser on the down- stream side, characterized in that the links (21-24) are held:
- on the one hand on the outer shell by pins (29, 30) whose bearings are formed in the radial faces of the upstream (5) and downstream (6) flanges, the bearings provided in one flange being coaxial with the bearings provided in the other flange, and the shaft (30) forming the pin of two links (21, 22) being controlled by operating means (32) with the aid of a control lever (31) fixed to it;
- on the other hand on pins (28) freely pivotable in coaxial bearings provided in clevises (27) fastened to the outer surface of the segments (11).

3. Compressor according to Claim 2, characterized in that the radial faces of the upstream (5) and downstream (6) flanges of the outer shell (4) carry seats for the ends of the links (21-24).

4. Compressor according to Claim 3, characterized in that the seats are formed by a setback (33) provided along the central edge of the flanges.

5. Compressor according to Claim 3 or 4, characterized in that bearings (34) coaxial to the control shaft (30) are provided in the radial faces of the flange (7) of the low pressure compressor (1) and of the flange (9) of the diffuser casing (3), said bearings cooperating with the ends of the control shaft.

6. Compressor according to one of the preceding claims, characterized in that the operating means (32) are composed of screw jacks synchronized by Bowden cables.

7. Compressor according to one of Claims 1 to 5, characterized in that the operating means (32) consist of a single jack operating a synchronization ring connected to the control levers of the control shafts of the control links (21, 22).

8. Compressor according to Claim 6 or 7, characterized in that the jack or jacks is or are controlled by a computer integrating the operating parameters and a thermal model of the turbomachine.

9. Compressor according to Claim 6 or 7, characterized in that the jack or jacks is or are controlled by a transducer measuring in real time the actual clearances.
